# EUROPÄISCHE PATENTSCHRIFT

(11) **EP 0 603 517 B1**
(45) Veröffentlichungstag und Bekanntmachung des Hinweises auf die Patenterteilung: **30.07.1997**
(21) Anmeldenummer: 93117976.6
(22) Anmeldetag: 05.11.1993
(51) Int. Cl.: E04C 3/02, E04B 2/10, E04C 5/00, E04C 5/16

(54) **Mauerwerk als Verblendsturz mit Bewehrung und Mauerwerkabfangvorrichtung**
Brickwork for a lintel, with reinforcements and hanging device for the same
Maçonnerie pour linteau avec armature et dispositif de suspension relatif

(30) Priorität: 24.12.1992 DE 9217654 U; 12.01.1993 DE 9300258 U; 26.04.1993 DE 9306276 U; 05.05.1993 DE 9306749 U
(43) Veröffentlichungstag der Anmeldung: 29.06.1994
(62) Teilanmeldung aus: 96107627.0
(73) Patentinhaber: Elmenhorst & Co. GmbH, D-22869 Schenefeld (DE)
(72) Erfinder: Elmenhorst, Jens, D-22869 Schenefeld (DE)
(74) Vertreter: Richter, Werdermann & Gerbaulet

(56) Entgegenhaltungen:
- EP-A- 0 340 840
- CH-A- 125 649
- DE-A- 2 836 781
- DE-U- 9 306 276
- GB-A- 2 014 640
- GB-A- 2 016 573
- GB-A- 2 078 819
- US-A- 2 361 828
- US-A- 3 309 828

## Beschreibung

Die Erfindung betrifft ein Mauerwerk als Verblendsturz mit Läuferschichten und mit einer darunterliegenden Läuferoder Rollschicht sowie mit einer in die horizontalen Fugen im Mauermörtel eingebetteten Mauerwerkbewehrung, wobei zur Herstellung eines Verbundes zwischen Druck- und/ oder Zugzonen des Verblendsturzes die auf Druck tragenden Steine der Läuferschicht über der Mauerwerkbewehrung ein Verankerungssystem bilden, das die unterhalb der Mauerwerkbewehrung angebrachten Steine zum Halten bringt, wobei die Bewehrung aus einem im horizontal verlaufenden Mörtel- oder Zement-/Mörtelbett der Längsfuge eingebetteten Tragelement für in das Mörtel- oder Zement-/Mörtelbett der vertikalen Fugen zwischen den Steinen eingebettete Bügel besteht.

Mauerwerkbewehrungen finden Anwendung bei großflächigen Wänden, über Fenster- und Türöffnungen (als Verblendsturzbewehrung), bei nicht tragenden Zwischenwänden auf sich durchbiegenden Decken, im Giebelmauerwerk sowie im Mischmauerwerk. Allgemein dient es dazu, das Setzverhalten von Mauerwerkskeilen aufzufangen. Durch Schwindungs- und Quellprozesse können Zug- oder Druckspannungen entstehen, welche die Elastizität des Mauerwerks überschreiten. Soweit hier nicht Abhilfe durch Dehnungsfugen geschaffen werden kann oder soll, werden in Lagerfugen (horizontale Längsfugen) in das Mörtelbett Stahlraster eingebettet, die meist aus parallelen Längsstäben mit diese verbindenden weiteren Stahlelementen bestehen.

Bei Verblendsturzbewehrungen liegt neben einer sog. Läuferschicht, das sind Mauersteine, bei denen im vermauerten Zustand die Längsseite parallel zur Mauerflucht läuft, noch eine Rollschicht vor, bei der die Mauersteine auf der Schmalseite stehen. In solchen aus Rollschicht und Läuferschicht bestehenden Mauerwerken treten Zug- und Druckkräfte auf, bei denen die Mauersteine an ihren untenliegenden Kanten auseinanderbewegt werden, wobei in der darunterliegenden Rollschicht die oberen Mauersteinkanten aufeinander zugedrückt und die unteren Kanten auseinandergeschoben werden. Hieraus resultiert eine in die tragende Schicht geleitete Kraft, die über eine Zugbewehrung aufzunehmen ist.

Durch die US-A-2,361,828 ist ein Mauerwerk mit einer eingebetteten Bewehrung bekannt, wobei zur Herstellung eines Verbundes zwischen Druck- und/oder Zugzonen des Verblendsturzes die auf Druck tragenden Steine der Läuferschicht über der Bewehrung ein Verankerungssystem bilden, das die unterhalb der Bewehrung angebrachten Steine einer Läuferschicht zum Halten bringt. Die Bewehrung besteht dabei aus einem im horizontal verlaufenden Mörtelbett der Längsfuge oberhalb der Läuferschicht eingebetteten Metallband oder aus mindestens einem Längsstab und aus auf das Metallband oder den Längsstab aufgesetzten Bügeln, die mit ihren freien Enden in das Mörtelbett der vertikalen Fugen der unterhalb der Bewehrung liegenden Läuferschicht geführt sind. Besteht die Bewehrung aus einem Metallband oder zwei oder drei Längsstäben, dann weist der die beiden Schenkel eines jeden Bügels verbindende Steg eine Länge auf, die der Breite des Metallbandes oder der Gesamtweite der Längsstäbe entspricht. Aus diesem Grunde ist es erforderlich, mehrere Bügelgrößen vorrätig zu halten, um für die Breiten der verwendeten Metallbänder oder den Weiten zweier Längsstäbe entsprechend bemessene Bügel zur Verfügung zu haben, denn ein seitliches Ausbiegen der Bügelschenkel, um die Bügel unterschiedlichen Breiten des Metallbandes oder dem Abstand zweier Längsstäbe anpassen zu können, ist nicht möglich, da durch die Bügelsteglänge die für die Metallbänder erforderlichen Breiten vorgegeben sind. Außerdem wird durch die sich in das Mörtelbett der vertikalen Fugen der Läuferschicht erstreckenden Schenkel der Bügel kein fester Halt im Mörtelbett gewährleistet, da die im Bereich z.B. einer Fensterdurchbrechung liegende Läuferschicht, die den Verblendsturz bildet, Zugkräften unterliegt und das erhärtete Mörtelbett selbst keine zusätzliche Verankerung für die Bügel bildet.

Die EP-A-0 340 840 beschreibt ein Armierungssystem für eine Wand aus einem Mauerwerk mit einer in das Mörtelbett einzusetzenden Horizontalarmierung, wobei vertikale Armierungselemente vorgesehen sind, die in vertikale Vertiefungen oder Durchbrechungen in den Mauersteinen eingeführt sind, wobei die Höhe bzw. die Länge der vertikalen Armierungen etwa der Höhe von mindestens zwei übereinanderliegenden Mauersteinen entspricht. Außerdem sind die vertikalen Armierungen in mindestens einer Vertikalrichtung auf der Horizontalarmierung angeordnet und mit dieser fest verbunden. Mit dieser Armierungsvorrichtung soll es einfach sein, eine Wand aus einem Mauerwerk zu schaffen, die es ermöglicht, horizontal und vertikal armiertes Mauerwerk manuell zu errichten, ohne praktisch von den herkömmlichen Maurerverfahren abzuweichen. Diese Armierungsvorrichtung ist nur dort einsetzbar, wo ein Mauerwerk aus Lochsteinen hergestellt werden soll. Da außerdem die vertikalen Armierungen in Form von geschlossenen Bügeln fest mit der horizontalen Armierung verbunden sind, besteht keine Möglichkeit, durch Verschieben der vertikalen Armierungen diese Mauerfugenabstände unterschiedlichen Abmessungen anzupassen.

Die bekannte Armierungsvorrichtung ist nicht einsetzbar als Mauerwerkbewehrung mit statisch tragender Wirkung im Sturzbereich für Verblendstürze und mit mit der Bewehrung verbindbaren bzw. eingehängten, oben offenen Drahtbügeln zur Herstellung von statisch frei tragenden Systemen, wie Verblendstürze.

Eine Vorrichtung zur Aufnahme eines Fertigbalkens zum Überdecken von Öffnungen an einem Mauerwerk besteht nach der DE-A-28 36 781 aus einem Sturz, der einen steinartigen tragenden Kern mit eingelegten Bewehrungsstäben aufweist, die jedoch nicht in ein horizontal verlaufendes Mörtelbett eingebettet sind und die nicht in Wirkverbindung mit in vertikalen Mörtelbetten liegenden Bügeln stehen.

Es ist Aufgabe der vorliegenden Erfindung, einen eingangs genannten Verblendsturz zu verbessern und ein Verbundsystem für einen gemauerten Sturz zwischen den Druck- und Zugzonen des Sturzes zu schaffen, das die auf Druck tragenden Steine über die Bewehrung ein Verankerungssystem aufnehmen, das die unter der Bewehrung angebrachten Steine zum Halten bringt, so daß eine bessere Verteilung der Druck- und Zugkräfte bei gleichzeitiger Vermeidung des Durchhängens des Mauerwerks in dem Verblendsturz erreicht wird. Ferner ist es Aufgabe der vorliegenden Erfindung, ein wirtschaftliches, universell einsetzbares Mauerwerkabfangsystem zu schaffen, das mit dem Mörtel des Mauerwerks verbindbar ist und das den unterschiedlichsten Belastungen anpaßbar ist, wobei gleichzeitig ein verbesserter Verbund erhalten werden soll.

Diese Aufgabe wird durch das als Verblendsturz ausgebildete Mauerwerk mit den Merkmalen nach Anspruch 1 gelöst.

Danach bilden zur Herstellung eines Verbundes zwischen Druck- und Zugzonen des Verbundsturzes die auf Druck tragenden Steine der Läuferschicht über der Bewehrung ein Verankerungssystem, das die unterhalb der Bewehrung angebrachten Steine der Rollschicht zum Halten bringt, wobei die Bewehrung aus parallel laufenden, in der horizontal verlaufenden Längsfuge oberhalb der Läufer- oder Rollschicht liegenden Längsstäben und aus senkrecht hierzu angeordneten, sich in die Läuferschicht und in die Rollschicht erstreckenden, oben offenen bogenförmigen Bügeln besteht,wobei sich die in die Läuferschicht des Verblendsturzes geführten Bügel bis in die benachbarte, parallel zur Längsfuge liegende Mörtel- oder Zement-/Mörtel-Fuge erstrecken. Die Bügel der Bewehrung, stehen senkrecht zur Fugenebene bzw. der Ebene, in der die parallel laufenden Längsstäbe liegen. Der besondere Vorteil dieser Bewehrung liegt darin, daß die auftretenden Zug- und Druckkräfte gleichmäßiger in das Mauerwerk geleitet werden, insbesondere wird ein Herausbrechen der Verblendstürze (bzw. der Grenadiere) aus dem Mauerwerk verhindert. Die Anbindung der Last erfolgt dabei über die erste Schicht hinweg, wobei die oberen Steine unter Spannung stehen.

Weiterbildungen der Erfindung sind in den Unteransprüchen aufgeführt.

So wird vorzugsweise jedes Bügelende auf einem der Längsstäbe enden. Nach einer weiteren Ausgestaltung der Erfindung sind die Bügel im wesentlichen U-förmig, wodurch sie in hervorragender Weise für Vertikalfugen sowohl in Läuferschichten,als auch in Rollschichten einsetzbar sind und eine größtmögliche Verbundfläche zwischen den Stahl-Bewehrungselementen und dem Mörtel schaffen. Die Bügel selbst bestehen aus Flach- oder Rundstahl.

Sind die Bügel lösbar an die Längsstäbe klemmbar, ergibt sich der weitere Vorteil, daß die Bügel in beliebigem Abstand voneinander sowie an beliebig gewünschtem Ort angeordnet werden können. Hierdurch läßt sich eine individuelle Bewehrung schaffen, die den tatsächlich auftretenden Druck- und Zugkräften bzw. -spannungen angepaßt ist.

Weitere Vorteile ergeben sich, wenn die Bügelenden hakenförmig ausgebildet sind, vorzugsweise derart, daß die Krümmung des hakenförmigen Endes auf den Längsstabdurchmesser abgestimmt ist. Hierdurch wird erreicht, daß die Bügel leicht an vorbestimmten Stellen eingehängt werden können. Eine weitere Verbesserung hinsichtlich der Lagestabilisierung der Bügel relativ zu den Längsstäben ergibt sich, wenn die Bügel unter einer Vorspannung auf die Längsstäbe geklemmt sind und/oder die hakenförmigen Enden der Bügel auf die Längsstäbe durch Rastverschluß klemmbar sind.

Eine unterschiedliche Länge der Bügel bzw. der freien Schenkel des U-Profils schafft die Möglichkeit, daß beispielsweise nach oben und unten unterschiedlich lange Bügel eingesetzt werden. Ein in die Läuferschicht reichender Bügel kann ggf. auch länger bemessen sein, wobei der aus der Läuferschicht herausragende Bügelabschnitt dann einfach umgebogen bzw. umgelegt wird. Vorzugsweise ist das Basisstück des U-förmigen Bügels kürzer als der Abstand der parallel liegenden Längsstäbe.

Vorzugsweise erstreckt sich zumindest ein Teil der Bügel bis in die benachbarte, parallel zur Längsfuge liegende Mörtel- oder Zement-/Mörtel-Fuge. Hierunter ist eine Länge des Bügels zu verstehen, die der Höhe eines Steines zuzüglich der Fugenbreite entspricht.

Zur besseren Verankerung bestehen die Längsstäbe aus gerippten Stahlstäben, wobei diese nach einer weiteren Ausbildung der Erfindung durch Querstäbe miteinander verbunden sind. Die Querstäbe können vorzugsweise in äquististantem Abstand voneinander angeordnet sein.

Insbesondere in Verblendsturzen ist es häufig erforderlich, für eine besondere Abdichtung zu sorgen. Nach einer weiteren Ausgestaltung der Erfindung sind Sturzdichtungsbahnen vorgesehen, die einendseitig in das Mörtel- oder Zement-/Mörtelbett eingebunden sind und die aus einer Folie bestehen, deren in Folienbahnlängsrichtung verlaufender Endabschnitt mit einer Verbindungsprofilierung versehen ist, um eine sichere Verankerung im Mörtelbett der Fuge zwischen zwei Läuferschichten zu erreichen. Diese Verbindungsprofilierung dient zur Halterung von Kunststoffolien als Sturzdichtungsbahnen, die das Wasser hinter der Fassade, beispielsweise über den Fenstern, ableiten. Mittels dieser Verbindungsprofilierung ist die Folie im Fugenmörtel mit eingebunden, um einen besseren Verbund mit dem Mörtel zu erreichen. Das Traggefüge des Verblendsturzes wird durch die Folie somit nicht zerschnitten. Nach einer Ausgestaltung der Erfindung wird das andere freie Ende der vorzugsweise schlaufenförmig eingebetteten Kunststoffolie mit den Verblendsturzelementen mechanisch oder durch Kleben verbunden.

Bei Bedarf können die Bügel zumindest teilweise kunststoffummantelt sein, etwa zur Vermeidung von korrosiven Angriffen.

Bevorzugt werden für die Längs- und/oder Querstäbe gerippte Stahlstäbe verwendet. Alternativ hierzu können die Längs- und/oder Querstäbe aus Flachstahl bestehen. Gleichgültig welche Form die genannten Teile aufweisen, können sie zumindest teilweise kunststoffummantelt sein, um hierdurch einen Korrosionsschutz zu erzielen.

Ausführungsbeispiele der Erfindung sind in den Zeichnungen dargestellt. Es zeigen
Fig. 1 eine perspektivische teilgeschnittene Ansicht eines verblendsturzartig ausgebildeten Mauerwerks mit Bewehrung,
Fig. 2 eine perspektivische Ansicht der Mauerwerkbewehrung,
Fig. 3 einen Querschnitt durch einen Verbundsturz mit eingelassener Bewehrung und mit eingebauter Sturzdichtungsbahn aus einer Folie mit einem in die Mörtelfuge eingreifenden Endabschnitt mit einer Verbundprofilierung,
Fig. 4 einen Querschnitt durch einen Verbundsturz mit eingebauter Sturzdichtungsbahn aus einer Folie mit einer aus einem Rundstab bestehenden Verbundprofilierung,
Fig. 5 in einer Draufsicht den Endabschnitt der folienartigen Sturzdichtungsbahn mit einem schlaufenförmigen Endabschnitt mit einem eingeschobenen Rundstab als Verbundprofilierung,
Fig. 6 in einer Draufsicht den Endabschnitt der folienartigen Sturzdichtungsbahn mit aufgelegtem und mit der Folie verbundenem Rundstab als Verbundprofilierung,
Fig. 7 in einer Draufsicht den Endabschnitt der folienartigen Sturzdichtungsbahn mit einer aus einer Lochung bestehenden Verbundprofilierung,
Fig. 8 in einer Draufsicht den Endabschnitt der folienartigen Sturzdichtungsbahn mit einem auf die Folie aufgelegten und mit dieser verbundenen Gewebezuschnitt als Verbundprofilierung,
Fig. 9 in einer Draufsicht den Endabschnitt der folienartigen Sturzdichtungsbahn mit einem mit der Folie verbundenen Gewebezuschnitt als Verbundprofilierung,
Fig.10,11 Ausführungsbeispiele für die Kupplung zweier Mauerwerkbewehrungen,
Fig.12 eine Mauerwerkbewehrung mit einem eingesetzten Winkelanker in einer perspektivischen Ansicht,
Fig.13 eine Schnittansicht einer in einem Mauerwerk eingebauten Bewehrung nach Fig.12,
Fig.14 eine Schnittansicht zweier Bewehrungen, die zwischen zwei Läuferschichten bzw. einer Läuferschicht und einer Grenadierschicht eingebaut sind,
Fig.15 eine schaubildliche Ansicht zweier Mauerwerkbewehrungen mit die Bewehrungen miteinander verbindenden Bügeln, und
Fig.16 eine schaubildliche Ansicht einer Mauerwerkbewehrung mit eingehängten Bügeln.

Wie aus Fig. 2 ersichtlich, besteht die in einen als fertiges Bauelement ausgebildeten Verblendsturz 200 einbaubare Mauerwerkbewehrung 100 aus parallel laufenden Längsstäben 10 und 11 , die durch äquidistant hier im Abstand a angeordnete Querstäbe 12 verbunden sind. Die Längsstäbe 10 bzw. 11 besitzen einen Durchmesser d von beispielsweise 4 mm. Dieser Durchmesser entspricht dem Durchmesser der bogenförmigen Bügel 13 sowie der Querstäbe 12, so daß auf ein und dasselbe Ausgangsmaterial zugegriffen werden kann. Die Durchmesser können jedoch auch unterschiedlich groß gewählt werden. Die Bügel 13 liegen senkrecht zu der durch die Längs- und Querstäbe 10 bis 12 bestimmten Ebene und besitzen unterschiedliche Höhen h, je nachdem, ob sie für die Grenadiere, d.h. für die Rollschicht, oder für die Läuferschicht des Verblendsturzes 200 als selbständiges Bauelement eingesetzt werden sollen (Fig.1). Der Abstand der Längsstäbe b bestimmt auch den Abstand der freien Schenkel des im wesentlichen U-förmigen Profils, wobei die Bügelenden 14 hakenförmig ausgebildet sind, so daß sie über die Längsstäbe geschoben werden können bzw. dort eingerastet werden können. Gegebenenfalls können die Bügel auch noch unter Vorspannung stehen. Im vorliegenden Fall greifen die Bügelenden jeweils an den sich gegenüberliegenden Innenseiten der Längsstäbe 10,11 an. Die aus den Längsstäben 10,11 und den Bügeln bestehende Bewehrung 100 braucht nicht gitterförmig ausgebildet zu sein. Es können auch zwei Einzelstäbe verwendet werden, die im Auflagebereich des Verblendsturzes im seitlichen Mauerwerk abgeknickt und verankert sind.

Die Fig. 1 und 3 zeigen typische Verblendstürze mit Läufern 15 und Grenadieren 16. Das Paar von Längsstäben 10,11 ist in einer Mörtelschicht 17 eingebettet, die zwischen den Grenadieren 16 und den über ihr liegenden Läufern 15 liegt.

In den vertikalen Fugen zwischen den Grenadieren 16 im Abstand c, also jeweils drei Grenadiere 16 begrenzend, liegen die nach unten ragenden längeren Bügel 13, während in die Vertikalfugen zwischen jedem Läuferstein nach oben stehende Bügel 13 ragen. Die nach oben ragenden Bügel 13 reichen bis in die nächstliegende Mörtelschicht 18 zwischen zwei Läufern, wo sie an eine Sturzdichtungsbahn aus einer Folie 20 angrenzen, die mit ihrem einen Endabschnitt in dem Mörtel der Fuge 18 zwischen zwei Läuferschichten eingebettet und vermittels einer Verbindungsprofilierung mit dem Mörtel der Fuge 18 durch Verankerung verbunden ist. Die Einbindung der Folie 20 in das Mörtelbett der Fuge erfolgt nur mit einem kurzen Folienendabschnitt, der bevorzugterweise eine Breite aufweist, die einem Drittel oder einem Viertel der Fugentiefe entspricht. Die Folie 20 dient als Sturzdichtungsbahn und leitet das Wasser hinter der Fassade über den Fenstern ab. Das freie Ende der Folie 21 ist mechanisch an der Decke befestigt oder geklebt. Wie insbesondere aus Fig.3 ersichtlich, ist die Länge e eines Grenadiers 16 größer als die Höhe h eines Bügels 13, während die nach oben ragenden kürzeren Klemmbügel auch eine Höhe haben können, die größer ist als die Höhe der Schmalseite eines Läufers.

Durch die Verschiebbarkeit der Bügel auf den Längsstäben 10,11 ist keine Bindung an vorgegebene Fugen gegeben. Die Stoßfugen der Steine können beliebig angeordnet sein, da die Bügel auf die Lage der Stoßfugen ausrichtbar sind.

Diese Verbindungsprofilierung zur Verankerung der Folie 20 kann in verschiedenster Weise ausgebildet sein. Aufgabe der Verbindungsprofilierung ist es, die Folie 20 im Mörtel der Fuge 18 zu verankern, wobei die Folie 20 nur mit einem kurzen Abschnitt in den Mörtel der Fuge 18 eingreift, um den Verbund zwischen den beiden Läuferschichten nicht zu beeinträchtigen.

Nach Fig. 3 besteht die Verbindungsprofilierung aus einem Winkelprofil 19, das mit seinem einen Schenkel mit der Folie 20 verbunden ist, während der andere Schenkel in den Mörtel der Fuge 18 eingreift. Das Winkelprofil 19, das auch mit einer Lochung versehen sein kann, besteht aus Kunststoff oder einem anderen korrosionsbeständigen Werkstoff.

Als Verbindungsprofilierung kann das Ende der Folie 20 mit einem in Folienlängsrichtung verlaufenden Rundstab 121 verbunden sein, der im Folienendabschnitt 20a mit der Folie 20 verbunden ist (Fig.4). Der Rundstab 121, der auch ein anderes Querschnittsprofil aufweisen kann, ist durch eine am Folienendabschnitt 20a ausgebildete Schlaufe 20b hindurchgeschoben, die durch Doppellagigkeit des Folienendabschnittes 20a erhalten wird, wobei zum leichteren Einschieben des Rundstabes 121 in die Schlaufe 20b bzw. in den Zwischenraum der beiden übereinanderliegenden Folienbahnabschnitte der Bereich der Doppellagigkeit mit in Abständen voneinander angeordneten Ausnehmungen 20c versehen sein kann (Fig.5). Nach einer weiteren Ausführungsform gemäß Fig.6 ist der Rundstab 121 auf den Folienendabschnitt 20a aufgelegt und mit der Folie verklebt oder verschweißt, wobei der Rundstab aus Kunststoff oder einem geeigneten korrosionsbeständigen Werkstoff besteht.

Gemäß Fig. 7 ist der Endabschnitt 20a der Folie 20 mit einer Lochung 222 versehen. Die Folie selbst besteht aus Kunststoff oder einem anderen geeigneten, folienähnlichen Material, wobei auch Metallfolie eingesetzt werden kann. Auch Sandwichfolien aus einer Kunststoffolie und einer Metallfolie können verwendet werden.

Um einen besseren Halt der Folie im Mörtel der Fuge 18 zu erzielen, kann gemäß Fig.8 auf den Folienendabschnitt 20a ein Zuschnitt 223 aus einem Gewebe oder einem Vliesstoff aufgelegt sein, wobei dieser Zuschnitt 223 mit der Folie 20 verklebt oder verschweißt ist. Es besteht auch nach Fig.9 die Möglichkeit, an den Endabschnitt 20a der Folie 20 einen Zuschnitt 223a aus einem Gewebe oder einem Vliesstoff anzuschließen und mit der Folie 20 zu verbinden, wobei dann bei angebrachter Sturzdichtungsbahn dieser Zuschnitt 223a im Mörtel der Fuge 18 verankert wird. Vorteilhafterweise werden weitmaschige Gewebe und grobstrukturierte Vliesstoffe verwendet, um einen guten Verbund mit dem Mörtel der Fuge 18 zu erreichen.

Die Mauerwerkbewehrung 100 besteht gemäß Fig.12 aus zwei parallel zueinander angeordneten Längsstäben 110,111 und Querstäben 112, die durch in äquidistantem Abstand a (Fig.12) die Längsstäbe miteinander verbinden. Längsstäbe 110,111 und Querstäbe 112 besitzen denselben Durchmesser b, wobei diese Querstäbe 112 auch Abstandhalterfunktion haben, um die Längsstäbe 110,111 der Bewehrung 100 in der Mitte des Mörtelbettes zu halten. Endseitig der Mauerwerkbewehrung 100 ist an dieser eine Endlagerplatte 113 angeordnet (Fig. 10 und 11), die angeschweißt ist und eine Länge aufweist, die etwa dem Abstand der Längsstäbe 110 und 111 entspricht. Der Überstand ist so groß, daß die Schweißnaht 114 ausreichend Halt bietet.

Fig. 10 und 11 zeigen verschiedene Kupplungen zweier Mauerwerkbewehrungen. In beiden Fällen sind die hier rechts dargestellten Endseiten einer Bewehrung so ausgestaltet, daß die Längsstababschnitte 110' und 111' zu einem geringeren Abstand gebogen sind oder einen Versatz aufweisen (Fig.11). Die Endplatte 113' kann jeweils in der dargestellten Weise durch die Längsstäbe 110 und 111 hindurchgeführt und nach Drehung parallel ausgerichtet werden, so daß die Endlagerplatten 113 und 113' aneinanderliegen.

Fig. 12 zeigt (unter Fortlassung der Endlagerplatte 113) einen Winkelprofilanker 150, dessen Einbau aus Fig. 13 näher ersichtlich ist. Dieser Winkelprofilanker 150 dient dazu, die Einbindetiefe der Mauerwerkbewehrung 100 im Mauerwerk zu verkürzen. Der Winkelprofilanker 150 besteht aus einem ersten senkrechten Schenkel 151, der mit zwei senkrechten Längsschlitzen 152 und 153 versehen ist, die zur Aufnahme der beiden Längsstäbe 110 und 111 der Mauerwerkbewehrung 100 dienen. Die Länge der Längsschlitze 152,153 entspricht der Höhe des Schenkels 151. An den Schenkel 151 schließt sich die horizontal liegende Stegplatte 154 an, die in einem rechten Winkel in einen zweiten, nach unten gerichteten Schenkel 155 übergeht, der parallel zum genannten ersten Schenkel 151 verläuft. Die beiden Schenkel 151,155 des Winkelprofilankers 150 erstrecken sich in entgegengesetzten Richtungen und weisen, wie auch die Stegplatte 154, gleiche Längen und bevorzugterweise gleiche Breiten auf. Der zweite Schenkel 155 ist mit einer Bohrung 156 versehen, um eine zusätzliche Verankerung im Mauerwerk mittels einer mechanischen Verbindung, wie z.B. eines Bolzens 157, vornehmen zu können.

Der Winkelprofilanker 150 wird von unten her auf die Längsstäbe 110,111 der Mauerwerkbewehrung 100 aufgesetzt, so daß die Längsstäbe 110,111 in den Längsschlitzen 152, 153 des Schenkels 151 des Winkelprofilankers, bis die Längsstäbe 110,111 auf der Stegplatte 154 anliegen, gleiten. Hierauf erfolgt ein Verschieben des Winkelprofilankers 150 an den Längsstäben 110,111 bis zur Anlage an einem Querstab 112 der Mauerwerkbewehrung 100 in Pfeilrichtung X (Fig.12). Der nach oben gerichtete Schenkel 151 greift dann in die Fuge 115' zwischen zwei Läufern 115 einer Läuferschicht, während der nach unten gerichtete Schenkel 155 in die Fuge 116'a zwischen zwei Steinen 116a des die Grenadierschicht seitlich begrenzenden Mauerwerks eingreift. Beide Schenkel 151,155 werden in den Fugen eingemörtelt. Eine zusätzliche Verankerung erfolgt mittels eines Bolzens 157 im Mauerwerk, wobei der Bolzen 157 durch die Durchbrechung 156 in dem Schenkel 155 des Winkelprofilankers 150 hindurchgeführt ist (Fig.13). Damit erfolgt eine Sicherung durch die letzten untergehängten Steine, wobei sich der abgewinkelte Schenkel 155 an dem Querstab 112 der Mauerwerkbewehrung 100 abstützt.

Die senkrechte Platte 151 des Winkelprofilankers 150 ist so groß, daß hohe Drücke aufgenommen werden können. Im eingebauten Zustand liegt die Auflagerplatte 154 des Winkelprofilankers 150 an einem Querstab 112 oder der Endlagerplatte 113 der Bewehrung an. Durch die mögliche Höhenverstellung der Endverankerungsvorrichtung kann eine Schwerpunktverlagerung der Last in den Verblendsturz erreicht werden.

Mit der erfindungsgemäßen Vorrichtung wird ein hervorragender Verbund erreicht. Beim Einbau der Ankerteile in das zu erstellende Verblendmauerwerk ist eine gute Kontrolle des eingebrachten Mörtels zwischen Bewehrung 100 und dem Mauerwerk möglich. Die notwendige seitliche Einbindtiefe der Mauerwerkbewehrung 100 in das Mauerwerk wird wesentlich verkürzt, wenn das erfindungsgemäße Widerlagersystem verwendet wird. Die Einbindelänge der Mauerwerkbewehrung 100 ist dabei abhängig vom Mörtel und der Auflast.

Wie aus Fig. 14 ersichtlich, kann die Verankerung auch in versetzter Anordnung zwischen zwei Läuferschichten 130 und 131 sowie zwischen der Läuferschicht 130 und der Schicht aus Grenadieren 116 verwendet werden. Die jeweilige Bewehrung ist mit 100 bzw. 100' bezeichnet.

Insgesamt zeichnet sich die erfindungsgemäße Vorrichtung dadurch aus, daß sie als Baukasten-System verwendbar ist. Sie besitzt eine hohe Wirtschaftlichkeit, benötigt wenig Stahl, hat eine hohe Flexibilität und eine große Anpassungsfähigkeit, insbesondere durch das entnehmbare Teil 150 sowie Verbindbarkeit der einzelnen Mauerwerkbewehrungen.

Fig. 15 zeigt, daß mehrere Bewehrungen 100,100' übereinander angeordnet werden können, um eine größere Tragfähigkeit des bewehrten Mauerwerks zu erhalten. Es kann sowohl ein einzelner Bewehrungsstab, als auch ein Bewehrungselement über der ersten Läuferschicht angeordnet sein. Der Verbund wird durch Verkettungselemente, z.B. in Form von Klemmbügeln 213, erreicht, die in die Bewehrungslängsstäbe ober- und/oder unterhalb des Bewehrungselementes angeordneten Bewehrungen eingreifen. Diese Klemmbügel erfassen beide Bewehrungslagen. Durch eine beliebige Verkettung dieser Bewehrungen können sehr tragfähige Systeme erzielt werden. Darüber hinaus besteht auch die Möglichkeit einer zusätzlichen Verankerung des Bewehrungselementes 100 in darüberliegenden oder darunterliegenden Läuferschichten. Anstelle eines Klemmbügels 213 kann auch ein plattenförmiger Körper eingesetzt werden, der beidendseitig mit Eingriffelementen zum Eingriff in die Längsstäbe der Bewehrungen versehen ist, wobei diese Eingriffelemente federnd-elastisch ausgebildet sind, um eine entsprechende Klemmwirkung zu erreichen. Die Klemmbügel 213 können neben einem U-Profil 213a auch ein H-Profil 213b aufweisen.

Wie aus Fig.16 ersichtlich, besteht die einbaubare Mauerwerkbewehrung 100" aus parallel laufenden Längsstäben 110, 111, die durch äquidistant hierzu im Abstand a angeordnete Querstäbe 112 verbunden sind. Die Längsstäbe 110 bzw. 111 besitzen einen Durchmesser von beispielsweise 4 mm. Dieser Durchmesser entspricht dem Durchmesser der bogenförmigen Bügel 313 sowie der Querstäbe 112, so daß auf ein und dasselbe Ausgangsmaterial zugegriffen werden kann. Die Durchmesser können jedoch auch unterschiedlich groß gewählt werden. Die Bügel 313 liegen senkrecht zu der durch die Längs- und Querstäbe 110 bis 112 bestimmten Ebene und besitzen unterschiedliche Höhen je nachdem, ob sie für die Grenadiere, d.h. für die Rollschicht, oder für die Läuferschicht eines Verblendsturzes als selbständiges Bauelement eingesetzt werden sollen. Der Abstand der Längsstäbe bestimmt auch den Abstand der freien Schenkel des im wesentlichen U-förmigen Profils, wobei die Bügelenden 314 hakenförmig ausgebildet sind, so daß sie über die Längsstäbe geschoben werden können bzw. dort eingerastet werden können. Gegebenenfalls können die Bügel auch noch unter Vorspannung stehen. Im vorliegenden Fall greifen die Bügelenden jeweils an den sich gegenüberliegenden Innenseiten der Längsstäbe 110,111 an. Die aus den Längsstäben 110,111 und den Bügeln bestehende Bewehrung 100" braucht nicht gitterförmig ausgebildet zu sein. Es können auch zwei Einzelstäbe verwendet werden, die im Auflagebereich des Verblendsturzes im seitlichen Mauerwerk abgeknickt und verankert sind.

Das Tragverhalten des Systems kann dadurch leicht verändert werden, daß die Anzahl der Halterungen 120 vergrössert oder verringert wird. Durch beliebig veränderbare Längen des Gewindestabes 119 lassen sich vorhandene Ankerpunkte, wie Ankerschienen, im Beton an den unterschiedlichsten Positionen einfach und preiswert erreichen.

## Patentansprüche

1. Mauerwerk als Verblendsturz mit Läuferschichten und mit einer darunterliegenden Läufer- oder Rollschicht (16) sowie mit einer in die horizontalen Fugen (17) im Mauermörtel eingebetteten Mauerwerkbewehrung (100), wobei zur Herstellung eines Verbundes zwischen Druck- und/oder Zugzonen des Verblendsturzes die auf Druck tragenden Steine der Läuferschicht (15) über der Mauerwerkbewehrung (100) ein Verankerungssystem bilden, das die unterhalb der Mauerwerkbewehrung (100) angebrachten Steine zum Halten bringt, wobei die Bewehrung (100) aus einem im horizontal verlaufenden Mörtel- oder Zement-/Mörtelbett der Längsfuge (17) eingebetteten Tragelement für in das Mörtel- oder Zement-/Mörtelbett der vertikalen Fugen zwischen den Steinen der Läufer- oder Rollschicht (16) eingebetteten Bügel besteht, dadurch gekennzeichnet, daß die Mauerwerkbewehrung (100) aus parallel zueinander verlaufenden, in der horizontal verlaufenden Längsfuge (17) oberhalb der Läufer- oder Rollschicht (16) liegenden Längsstäben (10,11) und aus an diesen angeordneten,bogenförmigen, oben offenen Bügeln (13) besteht, die mit ihren freien Enden an den Längsstäben (10,11) gehalten sind und sich in die Läuferschicht (15) und in die Läufer- oder Rollschicht (16) erstrecken, sowie in den vertikalen Fugen zwischen den Steinen der Läuferschicht (15) und der Läufer- oder Rollschicht (16) eingebettet sind, wobei
die in die Läuferschicht (15) des Verblendsturzes geführten Bügel (13) bis in die benachbarte, parallel zur Längsfuge (17) liegende Mörtel- oder Zement-/Mörtel-Fuge (18) geführt sind.

2. Mauerwerk nach Anspruch 1, dadurch gekennzeichnet, daß jedes Bügelende (14) auf einem der Längsstäbe (10,11) endet, daß die Bügel (13) im wesentlichen U-förmig oder V-förmig sind, wobei die Bügel (13) lösbar an den Längsstäben (10,11) klemmbar sind.

3. Mauerwerk nach einem der Ansprüche 1 und 2, dadurch gekennzeichnet, daß die Bügelenden (14) hakenförmig ausgebildet sind, vorzugsweise derart, daß die Krümmung des hakenförmigen Endes (14) auf den Längsstabdurchmesser (d) abgestimmt ist und daß die Bügel (13) unter einer Vorspannung auf die Längsstäbe (10,11) geklemmt sind und/oder die hakenförmigen Enden (14) der Bügel (13) auf die Längsstäbe (10,11) durch Rastverschluß klemmbar sind.

4. Mauerwerk nach einem der Ansprüche 1 bis 3, dadurch gekennzeichnet, daß die Bügel (13) unterschiedlich lang sind und daß das Basisstück des U-förmigen Bügels (13) kürzer ist als der Abstand (b) der parallel liegenden Längsstäbe (10,11), wobei jeder Bügel (13) aus Flachstahl besteht.

5. Mauerwerk nach einem der Ansprüche 1 bis 4, dadurch gekennzeichnet, daß die Längsstäbe (10,11) durch Querstäbe (12) miteinander verbunden sind, die vorzugsweise in äquidistantem Abstand (a) voneinander angeordnet sind.

6. Mauerwerk nach einem der Ansprüche 1 bis 5, dadurch gekennzeichnet, daß der Verblendsturz eine Sturzdichtungsbahn aus einer Folie (20) aufweist, die mit ihrem in Sturzdichtungsbahnlängsrichtung verlaufenden Endabschnitt (20a) mit einem kurzen Bereich in das Mörtelbett der benachbarten Fuge (18) zwischen zwei Läuferschichten eingebettet und mit dem Mörtel der benachbarten Fuge (18) verankert ist, wobei zur Verankerung im Fugenmörtel der Endabschnitt (20a) der Folie (20) mit einer Verbindungsprofilierung versehen ist.

7. Mauerwerk nach Anspruch 6, dadurch gekennzeichnet, daß die Verbindungsprofilierung aus einem Winkelprofil (19) besteht, das mit einem Schenkel mit der Folie (20) verbunden ist und mit seinem anderen Schenkel in das Mörtelbett der benachbarten Fuge (18) eingebettet ist, sowie zweckmäßigerweise mit einer Lochung in seinen Schenkeln versehen ist.

8. Mauerwerk nach Anspruch 6, dadurch gekennzeichnet, daß die Verbindungsprofilierung
a) aus einem in Folienbahnlängsrichtung verlaufenden Rundstab (121), der am Endabschnitt (20a) der Folie (20) mit dieser Verbunden ist, oder
b) aus einer Lochung (222) im Endabschnitt (20a) der Folie (20), oder
c) aus einem auf den Endabschnitt (20a) der Folie (20) aufgelegten und mit der Folie (20) verbundenen Zuschnitt (223) aus einem Gewebe oder einem Vliesstoff besteht, oder
d) aus einem mit dem Folienendabschnitt (20a) verbundenen Zuschnitt (223a) aus einem Gewebe oder einem Vliesstoff besteht.

9. Mauerwerk nach einem der Ansprüche 6 bis 8, dadurch gekennzeichnet, daß das andere freie Ende (21) der vorzugsweise schlaufenförmig eingebetteten Kunststoffolie (20) mit den Verblendsturzelementen mechanisch durch Kleben verbunden ist.

10. Mauerwerk nach einem der Ansprüche 6 bis 9, dadurch gekennzeichnet, daß die Folie (20) das Winkelprofil (19) und das Rundprofil (221) aus einem Kunststoff oder einem anderen geeigneten Werkstoff bestehen.

11. Mauerwerk nach einem der Ansprüche 1 bis 10, dadurch gekennzeichnet, daß die Endseiten (110',111') der Mauerwerkbewehrung (100) so ausgestaltet sind, daß sie mit einer weiteren Mauerwerkbewehrung (100) verbindbar sind, vorzugsweise über eine Steckverbindung, Muffe oder Schweißverbindung.

12. Mauerwerk nach Anspruch 11, dadurch gekennzeichnet, daß an einer der Endseiten der Mauerwerkbewehrung (100) die Längsstäbe (110',111') zu einem Versatz so gebogen sind, daß eine komplementäre Endseite einer weiteren Mauerwerkbewehrung (100) dort anlegbar ist.

13. Mauerwerk nach einem der Ansprüche 1 bis 12, dadurch gekennzeichnet, daß die Mauerwerkbewehrung (100) einen quer zu den Längsstäben (10,11;110,111) und gegebenenfalls parallel zu den Querstäben (12;112) verlaufenden und auf den Längsstäben (10,11;110,111) aufgesetzten Winkelprofilanker (150) mit einem ersten senkrechten, mit mindestens einem senkrechten Längsschlitz (152,153) zur Aufnahme der Längsstäbe (10,11; 110,111) der Mauerwerkbewehrung (100) aufweisenden Schenkel (151), eine abgewinkelte und parallel zu den Längsstäben (10,11;110,111) verlaufende Stegplatte (154) und einen zweiten abgewinkelten und parallel zu dem ersten Schenkel (151) verlaufenden Schenkel (155) trägt, wobei die beiden Schenkel (151,155) sich in entgegengesetzten Richtungen erstrecken, wobei der Winkelprofilanker (150) von unten her auf die Längsstäbe (10,11;110,111) der Mauerwerkbewehrung (100) bis zur Anlage der Stegplatte (154) des Winkelprofilankers (150) an den Unterseiten der Längsstäbe (10,11;110,111) aufgeschoben und mit seinem ersten Schenkel (151) zur Anlage an einem der Querstäbe (12;112) der Mauerwerkbewehrung (100) gebracht ist.

14. Mauerwerk nach Anspruch 13, dadurch gekennzeichnet, daß die beiden Schenkel (151,155) und die Stegplatte (154) gleiche Längen und/oder gleiche oder ungleiche Breiten aufweisen.

15. Mauerwerk nach einem der Ansprüche 13 und 14, dadurch gekennzeichnet, daß die Längsschlitze (152,153) in dem aus der Ebene der Mauerwerkbewehrung (100) nach oben hervorstehenden Schenkel (151) eine Länge aufweisen, die der Breite/Höhe des Schenkels (151) entspricht.

16. Mauerwerk nach einem der Ansprüche 13 bis 15, dadurch gekennzeichnet, daß in dem aus der Ebene der Mauerwerkbewehrung (100) nach unten hervorstehenden Schenkel (155) eine Sicherungsbolzenaufnahmedurchbohrung (156) vorgesehen ist.

17. Mauerwerk nach einem der Ansprüche 13 bis 16, dadurch gekennzeichnet, daß die Winkelprofilanker (150) zur Halterung von Kunststoffolien dienen.

18. Mauerwerk nach einem der Ansprüche 1 bis 17, dadurch gekennzeichnet, daß die Längsstäbe (10,11) der Bewehrung (100) aus gerippten Stahlstäben bestehen.

19. Mauerwerk nach einem der Ansprüche 1 bis 18, dadurch gekennzeichnet, daß die Querstäbe (12) der Bewehrung (100) aus gerippten Stahlstäben bestehen.

20. Mauerwerk nach einem der Ansprüche 1 bis 19, dadurch gekennzeichnet, daß die Längsstäbe (10,11) der Bewehrung aus Flachstahl bestehen.

21. Mauerwerk nach einem der Ansprüche 1 bis 20, dadurch gekennzeichnet, daß die Querstäbe (12) der Bewehrung aus Flachstahl bestehen.

## Claims

1. Brickwork in the form of a lintel with stretcher courses and with a subjacent stretcher or brick-on-edge course (16) as well as with a brickwork reinforcement (100) embedded in the horizontal joints (17) in the pointing mortar, wherein, for the establishment of a bond between compression and/or tensile zones of the lintel, the compression load bearing stones of the stretcher course (15) above the brickwork reinforcement (100) form an anchorage system, which brings the stoned fitted underneath the brickwork reinforcement (100) to a halt, in which case the reinforcement (100) is comprised of a girder element embedded in the horizontally proceeding mortar or cement/mortar bed of the longitudinal joint (17) for stirrups embedded in the mortar or cement/ mortar bed of the vertical joints between the stones of the stretcher or brick-on-edge course (16),
characterized in that
the brickwork reinforcement (100) is comprised of longitudinal main bars (10,11) proceeding parallel to each other and located in the horizontally proceeding longitudinal joint (17) above the stretcher or brick-on-edge course (16), and of curved, open-at-the-top stirrups (13) which are retained on the main bars (10,11) with their free ends and which extend into the stretching course (15) and into the stretcher or brick-on-edge course (16) as well as being embedded in the vertical joints between the stones of the stretching course (15) and the stretcher or brick-on-edge course (16), while the stirrups (13) conducted into the stretching course (15) of the lintel are carried into the adjoining mortar or cement/mortar joint (18) located parallel to the longitudinal joint (17).

2. Brickwork according to Claim 1,
characterized in that
each stirrup end (14) terminates on one of the main bars (10,11), in that the stirrups (13) are essentially of channel or "V" configuration, while the stirrups (13) can be detachably clamped to the main bars (10,11).

3. Brickwork according to either Claim 1 or 2,
characterized in that
the stirrup ends (14) are configured in a hook-like fashion, by preference in such a way that the curvature of the hook-shaped end (14) is adapted to the main bar diameter (d) and in that the stirrups (13) are clamped while subject to an initial tension, onto the main bars (10,11) and/or in that the hook-shaped ends (14) of the stirrups (13) are clampable by means of snap-in locking onto the main bars (10,11).

4. Brickwork according to any of Claims 1 to 3,
characterized in that
the stirrups (13) are of differing length and in that the base portion of the channel-shaped stirrup (13) is shorter than the distance (b) of the parallelly located main bars (10,11), while each stirrup is comprised of flat rolled steel.

5. Brickwork according to any of Claims 1 to 4,
characterized in that
the main bars (10,11) are interconnected by means of transverse rods (12), which are preferably disposed at equidistant intervals (a) from each other.

6. Brickwork according to any of Claims 1 to 5,
characterized in that
the lintel possess a lintel sealing web of a sheeting (20), which, with its terminal section (20a) proceeding in the longitudinal direction of the lintel sealing web, is embedded with a short area in the mortar bed of the adjacent joint (18) between two stretcher courses and anchored with the mortar of the adjacent joint (18), in which case, for the anchoring in the joint mortar, the terminal section (20a) of the sheeting (20) is provided with a connecting contouring.

7. Brickwork according to Claim 6,
characterized in that
the connecting contouring is comprised of an angle section (19), that is connected with one leg to the sheeting (20) and, with its other leg, is embedded in the mortar bed of the adjacent joint (18), as well as being expediently provided with a perforation in its legs.

8. Brickwork according to Claim 6,
characterized in that
the connecting contouring
a) is comprised of a round rod (121) proceeding in the longitudinal direction of the sheeting web, which is connected on the terminal section (20a) of the sheeting (20) with the latter, or
b) of a perforation (222) in the terminal,section (20a) of the sheeting (20), or
c) of a blank (223) of a woven fabric or a non-woven fabric placed upon the terminal section (20a) of the sheeting (20) and connected with the sheeting (20), or
d) of a blank (223a) of a woven fabric or a non-woven fabric connected with the sheeting terminal section (20a).

9. Brickwork according to any of Claims 6 to 8,
characterized in that
the other free end (21) of the preferably loop-like proceeding embedded plastic sheeting (20) is mechanically connected with the lintel elements by means of bonding.

10. Brickwork according to any of Claims 6 to 9,
characterized in that
the sheeting (20), the angle section (19) and the round section (221) are comprised of a plastic or of some other suitable material.

11. Brickwork according to any of Claims 1 to 10,
characterized in that
the termination sides (110',111') of the brickwork reinforcement (100) are constructed in such a way that they are connectable with a further brickwork reinforcement (100), by preference by means of a plug-type connection, socker joint or welded connection.

12. Brickwork according to Claim 11,
characterized in that,
on one of the terminal sides of the brickwork reinforcement (100), the main bars (110',111') are bent so as to form an offset in such a way that that a complementary termination side of a further brickwork reinforcement (100) can be set up there.

13. Brickwork according to any of Claims 1 to 12,
characterized in that
the brickwork reinforcement (100) carries an angle section anchor (150) proceeding transversally to the main bars (10,11;110,111) and possibly proceeding parallel to the transversal rods (12;112) and mounted upon the main bars (10,11;110,111), the angle section anchor (150) with a first vertical leg (151) possessing at least one vertical longitudinal slot (152,153) for receiving the main bars (10,11; 110,111) of the brickwork reinforcement (100), an angular web plate (152) proceeding paralell to the main bars (10,11;110,111) and a second angular leg (155) proceeding parallel to the first leg (151), in which case the two legs (151,155) extend in opposing directions, while the angle section anchor (150), from down below, is pushed onto the main bars (10,11;110,111) of the brickwork reinforcement (100) until the web plate (154) of the angle section anchor (150) abuts against the undersides of the main bars (10,11;110,111) and, with its first leg (151), is brought to bear upon one of the transverse rods (12;112) of the brickwork reinforcement (100).

14. Brickwork according to Claim 13,
characterized in that
the two legs (151,155) and the web plate (154) possess equal lengths and/or equal or unequal widths.

15. Brickwork according to either Claim 13 or 14,
characterized in that
the longitudinal slots (152,153) in the leg (151) projectinf upwardly from the plane of the brickwork reinforcement (100) possess a length which corresponds to the width/height of the leg (151).

16. Brickwork according to any of Claims 13 to 15,
characterized in that,
in the leg (155) projecting downwardly from the plane of the brickwork reinforcement (100), a safety bolt-receiving bore (156) is provided.

17. Brickwork according to any of Claims 13 to 16,
characterized in that
the angle section anchors (150) serve for the mounting of the plastic sheetings.

18. Brickwork according to any of Claims 1 to 17,
characterized in that
the main bars (10,11) of the reinforcement (100) are comprised of ribbed steel bars.

19. Brickwork according to any of Claims 1 to 18,
characterized in that
the transverse rods (12) of the reinforcement (100) are comprised of ribbed steel bars.

20. Brickwork according to any of Claims 1 to 19,
characterized in that
the main bars (10,11) of the reinforcement (100) are comprised of flat rolled steel.

21. Brickwork according to any of Claims 1 to 20,
characterized in that
the transverse rods (12) of the reinforcement (100) are comprised of flat rolled steel.

## Revendications

1. Maçonnerie comme linteau de parement avec des assises de panneresses et avec une assise de panneresses ou une assise de briques posées de chant sous-jacente (16) ainsi avec une armature de maçonnerie (100) encastrée dans les joints horizontaux (17) dans le mortier du mur, les pierres de l'assise de panneresses portant la pression formant un système d'ancrage au-dessus de l'armature de maçonnerie (100) pour réaliser une liaison entre les zones de pression et/ou de traction du linteau de parement, système d'ancrage qui fait tenir les pierres installées au-dessous de l'armature de maçonnerie (100), l'armature (100) étant constituée par un élément porteur encastré dans le lit de mortier ou de mortier/ciment situé horizontalement du joint longitudinal (17) pour un étrier encastré dans le lit de mortier ou de mortier/ciment des joints verticaux entre les pierres de l'assise de panneresses ou l'assise en briques posées de chant, caractérisée en ce que l'armature de maçonnerie (100) est constituée par des barres longitudinales (10, 11) parallèles l'une à l'autre, couchées dans le joint longitudinal situé horizontalement (17) au-dessus de l'assise de panneresses ou en briques posées de chant (16) et par des étriers (13) en forme de cintre, ouverts en haut, placés sur ces barres, étriers qui sont maintenus avec leurs extrémités libres sur les barres longitudinales (10, 11) et qui s'étendent dans l'assise de panneresses (15) et dans l'assise de panneresses ou en briques posées de chant (16) et qui sont encastrés dans les joints verticaux entre les pierres de l'assise de panneresses (15) et l'assise de panneresses ou en briques posées de chant (16), les étriers (13) guidés dans l'assise de panneresses (15) du linteau de parement étant guidés jusque dans le joint de mortier ou mortier/ciment (18) voisin, couché parallèlement au joint longitudinal (17).

2. Maçonnerie selon la revendication 1, caractérisée en ce que chaque extrémité d'étrier (14) se termine sur l'une des barres longitudinales (10, 11), que les étriers (13) sont essentiellement en forme d'U ou de V, les étriers (13) pouvant être serrés de manière amovible sur les barres longitudinales (10, 11).

3. Maçonnerie selon l'une des revendications 1 et 2, caractérisée en ce que les extrémités des étriers (14) sont formées en forme de crochet, de préférence de telle manière que la courbure de l'extrémité en forme de crochet (14) est adaptée au diamètre (d) des barres longitudinales et que les étriers (13) sont serrés avec une précontrainte sur les barres longitudinales (10, 11) et/ou les extrémités en forme de crochet (14) des étriers (13) peuvent être serrées sur les barres longitudinales (10, 11) par une fermeture à crantage.

4. Maçonnerie selon l'une des revendications 1 à 3, caractérisée en ce que les étriers (13) sont de longueur différente et que la pièce de base de l'étrier en forme d'U (13) est plus courte que l'écart (b) entre les barres longitudinales parallèles (10, 11), chaque étrier (13) étant constitué par de l'acier plat.

5. Maçonnerie selon l'une des revendications 1 à 4, caractérisée en ce que les barres longitudinales (10, 11) sont reliées l'une à l'autre par des barres transversales (12) qui sont placées de préférence à un écart équidistant (a) l'une de l'autre.

6. Maçonnerie selon l'une des revendications 1 à 5, caractérisée en ce que le linteau de parement présente une bande d'étanchéité de linteau constituée par une feuille (20) qui est encastrée avec sa section d'extrémité (20a) qui est dans le sens longitudinal de la bande d'étanchéité pour linteau avec une courte portion dans le lit de mortier du joint voisin (18) entre deux assises de panneresses et qui est ancrée avec le mortier du joint voisin (18), la section d'extrémité (20a) de la feuille (20) étant pourvue d'un profilage de jonction pour l'ancrage dans le mortier du joint.

7. Maçonnerie selon la revendication 6, caractérisée en ce que le profilage de jonction est constitué par un profil angulaire (19) qui est relié avec un montant à la feuille (20) et qui est encastré avec son autre montant dans le lit de mortier du joint voisin (18) et qui est pourvu de manière appropriée d'un perçage dans ses montants.

8. Maçonnerie selon la revendication 6, caractérisée en ce que le profilage de jonction
a) est constitué par une barre ronde (121), dans le sens longitudinal de la bande de feuille, qui est reliée à la section d'extrémité (20a) de la feuille (20) à celle-ci ou
b) par un perçage (222) dans la section d'extrémité (20a) de la feuille (20) ou
c) par une découpe (223) d'un tissu ou d'un intissé posée sur la section d'extrémité (20a) de la feuille (20) et reliée à la feuille (20) ou
d) par une découpe (223a) d'un tissu ou d'un intissé reliée à la section d'extrémité (20a) de la feuille.

9. Maçonnerie selon l'une des revendications 6 à 8, caractérisée en ce que l'autre extrémité libre (21) de la feuille plastique (20) encastrée de préférence en forme de boucle est reliée mécaniquement par collage aux éléments du linteau de parement.

10. Maçonnerie selon l'une des revendications 6 à 9, caractérisée en ce que la feuille (20), le profil angulaire (19) et le profil rond (221) sont constitués par une matière plastique ou un autre matériau approprié.

11. Maçonnerie selon l'une des revendications 1 à 10, caractérisée en ce que les côtés d'extrémité (110', 111') de l'armature de maçonnerie (100) sont configurés de telle manière qu'ils peuvent être reliés à une autre armature de maçonnerie (100), de préférence par un raccord à emboîtement, un manchon ou un raccord soudé.

12. Maçonnerie selon la revendication 11, caractérisée en ce qu'à l'un des côtés d'extrémité de l'armature de maçonnerie (100) les barres longitudinales (110', 111') sont courbées en une position désaxée de telle manière qu'un côté d'extrémité complémentaire d'une autre armature de maçonnerie (100) peut y être appliqué.

13. Maçonnerie selon l'une des revendications 1 à 12, caractérisée en ce que l'armature de maçonnerie (100) porte un ancrage à profil angulaire (150) qui va transversalement par rapport aux barres longitudinales (10, 11 ; 110, 111) et, le cas échéant parallèlement aux barres transversales (12 ; 112), et placé sur les barres longitudinales (10, 11 ; 110, 111) avec un premier montant vertical (151) avec au moins une fente longitudinale verticale (152, 153) pour loger les barres longitudinales (10, 11 ; 110, 111) de l'armature de maçonnerie (100), une plaque de traverse (154) coudée et parallèle aux barres longitudinales (10, 11 ; 110, 111) et un second montant (155) coudé et parallèle au premier montant (151), les deux montants (151, 155) s'étendant dans des directions opposées, l'ancrage à profil angulaire (150) étant enfilé par le bas sur les barres longitudinales (10, 11 ; 110, 111) de l'armature de maçonnerie (100) jusqu'à ce que la plaque de traverse (154) de l'ancrage à profil angulaire (150) se place contre les faces inférieures des barres longitudinales (10, 11 ; 110, 111) et venant se placer avec son premier montant (151) contre l'une des barres transversales (12 ; 112) de l'armature de maçonnerie (100).

14. Maçonnerie selon la revendication 13, caractérisée en ce que les deux montants (151, 155) et la plaque de traverse (154) ont des longueurs égales et/ou des largeurs égales ou inégales.

15. Maçonnerie selon l'une des revendications 13 et 14, caractérisée en ce que les fentes longitudinales (152, 153) présentent, dans le montant (151) qui fait saillie vers le haut à partir du plan de l'armature de maçonnerie (100), une longueur qui correspond à la largeur/hauteur du montant (151).

16. Maçonnerie selon l'une des revendications 13 à 15, caractérisée en ce qu'un perçage pour le logement d'un boulon d'arrêt (156) est prévu dans le montant (155) qui fait saillie vers le bas à partir du plan de l'armature de maçonnerie (100).

17. Maçonnerie selon l'une des revendications 13 à 16, caractérisée en ce que les ancrages à profil angulaire (150) servent à maintenir des feuilles en matière plastique.

18. Maçonnerie selon l'une des revendications 1 à 17, caractérisée en ce que les barres longitudinales (10, 11) de l'armature (100) sont constituées par des barres cannelées en acier.

19. Maçonnerie selon l'une des revendications 1 à 18, caractérisée en ce que les barres transversales (12) de l'armature (100) sont constituées par des barres cannelées en acier.

20. Maçonnerie selon l'une des revendications 1 à 20, caractérisée en ce que les barres longitudinales (12) de l'armature sont constituées par de l'acier plat.

21. Maçonnerie selon l'une des revendications 1 à 20, caractérisée en ce que les barres transversales (12) de l'armature sont constituées par de l'acier plat.
